# EUROPÄISCHE PATENTSCHRIFT

(11) **EP 0 091 080 B1**
(45) Veröffentlichungstag und Bekanntmachung des Hinweises auf die Patenterteilung: **28.10.1987**
(21) Anmeldenummer: 83103134.9
(22) Anmeldetag: 30.03.1983
(51) Int. Cl.: H01R 13/58, H01R 23/70

(54) **Zugentlastungseinrichtung**
Strain relief device
Dispositif d'atténuation de tensions

(30) Priorität: 05.04.1982 US 365414
(43) Veröffentlichungstag der Anmeldung: 12.10.1983
(73) Patentinhaber: International Business Machines Corporation, Armonk, N.Y. 10504 (US)
(72) Erfinder: Melnychenko, Walter, Apalachin New York 13732 (US)
(74) Vertreter: Neuland, Johannes

## Beschreibung

Die Erfindung betrifft eine Zugentlastungseinrichtung für an Schaltungskarten, Anschlussplatten, Steckeinheiten und ähnliches angeschlossene, z.B. angelötete Leiterzüge, die aus zwei mittels elastischer Verriegelungselemente miteinander verriegelbaren Klemmstücken besteht, zwischen denen die Leiterzüge eingeklemmt werden.

Zugentlastungseinrichtungen sind immer dann erforderlich, wenn an einem Stecker, einer Steckeinheit oder dergleichen Kabelstränge, Leiterzüge etc. befestigt sind, auf die eine gewisse Zugkraft ausgeübt wird, die keinesfalls auf die Leitungsverbindung, z.B. die Lötverbindung, übertragen werden darf. Das trifft insbesondere auch dann zu, wenn Steckverbindungen infolge ihrer geringen Abmessungen und schweren Zugänglichkeit nur durch Zug auf das Kabel gelöst werden können, zumindest aber damit zu rechnen ist, dass das Lösen des Steckers auf diese Art erfolgt.

Einrichtungen zur Zugentlastung sind in grosser Zahl bekannt. So zeigt das IBM Technical Disclosure Bulletin, Bd. 10, Nr. 10, März 1968, Seiten 1519/20 eine Zugentlastungsanordnung für Flachkabel, bei der das Kabelende eine Schleife bildet, bevor es unter einer Klemmleiste hindurchgeführt ist. Beim Wirksamwerden einer Zugkraft auf das Kabel wird die Schleife festgezogen und somit zur Zugentlastung als Keil wirksam, so dass die Zugkräfte vollständig auf das Gehäuse übertragen werden. Die Anwendung dieses Entlastungsprinzips ist jedoch auf Flachkabel beschränkt.

In einer anderen Einrichtung zur Zugentlastung (IBM Technical Disclosure Bulletin, Bd. 18, Nr. 11, April 1976, Seite 3830) wird die Klemmkraft für das Kabel mittels einer Schraube erzeugt und auf die Klemmbügel übertragen. Bei dieser Ausführung ist daher die Montage der Kabel aufwendig, und zudem ist keine Kontrolle gegeben, dass die Klemmkraft richtig bemessen ist. Bei zu geringer Klemmkraft besteht die Gefahr, dass das Kabel durchrutscht, während bei zu starker Klemmkraft die Isolierung beschädigt werden kann.

Es ist aber auch eine Zugentlastung bekannt, bei der das Kabel bzw. das Kabelbündel zwischen zwei Klemmstücken eingeklemmt wird, die mittels elastischer Verriegelungselemente miteinander verriegelt werden (IBM Technical Disclosure Bulletin, Bd. 4, Nr. 5, Oktober 1961, Seite 33). Diese Ausführung ist leicht handzuhaben, indem das als Steckleiste ausgebildete Klemmelement lediglich bis zur Verriegelung eingedrückt werden muss. Der Nachteil liegt hier allerdings darin, dass die einzelnen Leiter stark abgeknickt werden und sich diese Anordnung überdies nur für nebeneinander angeordnete Flachkabel eignet, für gebündelte Kabel aber nicht angewendet werden kann.

Der Erfindung liegt die Aufgabe zugrunde, eine mit geringen Kosten herzustellende Zugentlastungseinrichtung zu schaffen, die Kabelbündel unterschiedlicher Ausführung zuverlässig sichert und einfach gehandhabt werden kann, ohne dass eine Beschädigung der Kabel oder der Isolierungen auftreten kann. Diese Aufgabe ist mit der Zugentlastungseinrichtung nach Patentanspruch 1 gelöst worden. Ein besonderer Vorteil der erfindungsgemässen Zugentlastungseinrichtung ist auch darin zu sehen, dass die beiden Klemmstükke identisch ausgebildet sind, was die Lagerhaltung vereinfacht.

Die Erfindung wird nachfolgend in einem Ausführungsbeispiel beschrieben. Es zeigen:
Fig. 1 eine perspektivische Ansicht der einzelnen Teile einer Zugentlastungseinrichtung in auseinandergezogener Darstellung und
Fig. 2 die Zugentlastungseinrichtung nach Fig. 1 in einer anderen perspektivischen Ansicht und in zusammengebautem Zustand.

Fig. 1 zeigt ein Kabel 10 mit einer Anzahl Leiterzüge 11, deren Enden mit einer Anzahl Kontaktanschlüssen mit Löchern 12 einer Schaltungskarte 13 verlötet sind. Die Schaltungsleitungen 14 auf der Karte sind leitend verbunden, z.B. verlötet, mit Federkontakten einer Steckereinheit 15.

Die Zugentlastungseinrichtung besteht aus einem oberen Klemmstück 16 und einem unteren Klemmstück 17. Die Klemmstücke 16 und 17 sind einstückig und identisch ausgebildet und bestehen aus einem flexiblen, nicht zu spröden sowie feuchtigkeitsunempfindlichen Werkstoff. Bevorzugt wird ein Werkstoff aus einer optimalen Kombination von Zähigkeit, Schlagfestigkeit, Wärmebeständigkeit und Formstabilität. Da die Klemmstücke 16 und 17, wie erwähnt, identisch sind, werden ihre Formelemente mit den gleichen Bezugszeichen bezeichnet.

Jedes Klemmstück 16, 17 ist an seiner Aussenfläche 18 an der einen Ecke mit einer Aussparung 19 und an der hierzu diagonal gelegenen Ecke mit einer Verriegelungsaussparung 20 versehen. In der Aussparung 19 befindet sich ein Loch 21, und die Verriegelungsaussparung 20 weist einen V-förmigen Verriegelungsansatz 22 auf. An der inneren Fläche 23 jedes Klemmstücks 16, 17 befindet sich an einer Ecke ein Verriegelungsstift 24, während an der diagonal entgegengesetzten Ecke ein Verriegelungshaken 25 angeformt ist. Das Loch 21 und der Verriegelungsstift 24 sowie die Verriegelungsaussparung 20 und der Verriegelungshaken 25 befinden sich jeweils an entgegengesetzten Enden, so dass beim Zusammenwirken des oberen Klemmstücks 16 und des unteren Klemmstücks 17, wenn diese zueinandergekehrt sind (Fig. 1), die Verriegelungsstifte 24 mit den Löchern 21 ausgerichtet und die Verriegelungshaken 25 den Verriegelungsaussparungen 20 zugeordnet sind. An der inneren Fläche ist weiterhin eine Aussparung 26 zur Aufnahme der Leiterzüge 11 vorgesehen. Weiterhin zeigt Fig. 1, dass die Verriegelungsstifte 24 gegabelt und an ihren Enden mit Ansätzen 27 versehen sind. Jeder Verriegelungshaken 25 trägt ein V-förmiges Hakenteil 28.

An den zur Steckereinheit 15 abgewandten Ekken der Schaltungskarte 13 sind Stiftlöcher 29. Zum Zusammensetzen der Einrichtung wird das obere Klemmstück 16 mit seiner inneren Seite, also der Aussparung 26, auf die freie Kante der Karte 13 aufgesetzt. Zwischen das Klemmstück 16 und die Leiterzüge 11 kann ein federndes Druckstück 30 eingelegt werden. Sodann wird der Verriegelungsstift 24 in das zugeordnete Stiftloch 29 der Karte 13 gesteckt und das Klemmstück 16 gegen die Karte 13 gedrückt, so dass die Leiterzüge in die Aussparung 26 gelangen, wobei der Verriegelungsstift 24 und der Verriegelungshaken 25 über die Dicke der Karte 13 hinausragen und das Loch 21 in der Aussparung 19 mit dem zugeordneten Stiftloch 29 der Karte 13 ausgerichtet ist.

Das untere Klemmstück 17 wird in umgekehrter Ausrichtung so von unten aufgesetzt, dass seine innere Fläche 23 mit der Aussparung 26 zur unteren Fläche der Karte 13 gerichtet und sein Verriegelungsstift 24 mit dem Stiftloch 29 in der Karte 13 und dem Loch 21 im oberen Klemmstück 16 ausgerichtet ist. Nun werden die beiden Klemmstücke 16, 17 zusammengedrückt und nehmen die in Fig. 2 dargestellte Lage ein. Der Verriegelungsstift 24 des unteren Klemmstücks 17 ragt jetzt durch das Stiftloch 29 der Karte 13 und das Loch 21 des oberen Klemmstücks 16 hindurch, wobei die Ansätze 27 auf der oberen Fläche der Aussparung 19 verriegelnd wirksam werden. Während des Zusammensteckens werden die beiden Hälften des als Spreizstift gestalteten Verriegelungsstifts 24 zusammengedrückt und spreizen sich selbsttätig, sobald die Ansätze 27 das Loch 21 passiert haben. Ausserdem gelangt der Hakenteil 28 des Verriegelungshakens 25 und des unteren Klemmstücks 27 in Eingriff mit dem Verriegelungsansatz 22 am oberen Klemmstück 16, wie Fig. 2 zeigt. In der gleichen Weise, wie zuvor beschrieben, greift auch der Verriegelungshaken 25 des oberen Klemmstücks 16 in den Verriegelungsansatz 22 des unteren Klemmstücks 17 ein. Die Form der Aussparung 26 in der Innenfläche des oberen Klemmstücks 16 bewirkt, dass ein Abschnitt der Leiterzüge 11 auf der Karte 13 festgehalten wird, und da die Klemmstücke 16, 17 mit ihren Schrägflächen in den Aussparungen 26 über den Rand der Karte 13 hinausragen, wird ein anderer Abschnitt der Leiterzüge 11 direkt zwischen die Klemmstücke 16 und 17 eingespannt. Zum Lösen der Entlastungseinrichtung werden die Verbindungselemente zwischen den Klemmstücken 16 und 17 in der üblichen Weise entriegelt.

Das federnde Druckstück 30 wird im allgemeinen nur dann verwendet, wenn nur wenige Leiterzüge zu befestigen sind, wie beispielsweise in Fig. 1 dargestellt. Bei einer grösseren Anzahl von Leiterzügen 11, wie bei der Darstellung nach Fig. 2, ist ein solches Druckstück nicht erforderlich.

## Patentansprüche

1. Zugentlastungseinrichtung für an Schaltungskarten, Anschlussplatten, Steckeinheiten und ähnliche angeschlossene, z.B. angelötete Leiterzüge (11), bestehend aus zwei mittels elastischer Verriegelungselemente miteinander verriegelbaren Klemmstücken (16, 17), zwischen denen die Leiterzüge (11) eingeklemmt werden, dadurch gekennzeichnet, dass die beiden Klemmstücke (16, 17) identisch ausgebildet sind und an ihren einander zugewandten Klemmflächen eine Aussparung (26) zur Aufnahme der Leiterzüge (11) aufweisen, wobei das erste Klemmstück (16) auf die eine Oberfläche der Schaltungskarte (13) und das zweite Klemmstück (17) auf die entgegengesetzte Oberfläche der Schaltungskarte (13) derart aufgesetzt werden, dass sie mit ihren Klemmflächen zueinander ausgerichtet und einander zugewandt sind und mit den dazwischen eingeklemmten Leiterzügen (11) miteinander verriegelt werden können.

2. Zugentlastungseinrichtung nach Anspruch 1, dadurch gekennzeichnet, dass die Klemmstücke (16, 17) an ihrer den Klemmflächen entsprechenden Innenfläche einen Verriegelungsstift (24) und einen Verriegelungshaken (25) aufweisen sowie an ihrer Aussenfläche eine Aussparung (19) mit Loch (21) und eine Verriegelungsaussparung (20), wobei der Verriegelungsstift (24) und der Verriegelungshaken (25) des einen Klemmstücks (16) mit der Aussparung (19) mit Loch (21) bzw. der Verriegelungsaussparung (20) des anderen Klemmstücks (17) zusammenwirken, und umgekehrt.

3. Zugentlastungseinrichtung nach Anspruch 2, dadurch gekennzeichnet, dass der Verriegelungsstift (24) und die Aussparung (19) mit Loch (21) in diagonal entgegengesetzten Ecken und an entgegengesetzten Flächen der Klemmstücke (16, 17) angeordnet sind und dass die Verriegelungshaken (25) und Verriegelungsaussparungen (20) in den anderen, zueinander gleichfalls diagonal entgegengesetzten Ecken und gleichfalls an entgegengesetzten Flächen angeordnet sind.

4. Zugentlastungseinrichtung nach Anspruch 1, dadurch gekennzeichnet, dass die Schaltungskarte (13) in ihren Ecken je ein Stiftloch (29) für die Verriegelungsstifte (24) aufweist, wobei zum Zusammensetzen der Klemmstücke (16, 17) der Verriegelungsstift (24) des ersten Klemmstücks (16) von der einen Seite und der Verriegelungsstift (24) des zweiten Klemmstücks (17) von der anderen Seite eingesetzt wird.

5. Zugentlastungseinrichtung nach den Ansprüchen 2 bis 4, dadurch gekennzeichnet, dass die Verriegelungsstifte (24) als Spreizstifte ausgebildet sind.

6. Zugentlastungseinrichtung nach den Ansprüchen 2 und 3, dadurch gekennzeichnet, dass die Verriegelungshaken (25) als elastische Elemente mit einem Hakenteil (28) ausgebildet sind.

7. Zugentlastungseinrichtung nach Anspruch 4, dadurch gekennzeichnet, dass ein Teil der Klemmstücke (16, 17) und deren Aussparungen (26) über die Kante der Schaltungskarte (13) hinausragt, derart, dass die Leiterzüge (11) beiderseits unmittelbar von den Klemmstücken (16, 17) festgeklemmt werden.

## Claims

1. Strain relief device for wire conductors (11) connected, e.g. by soldering, to circuit cards, terminal boards, plug-in units etc. and consisting of two clamp members (16, 17) interlockable by means of elastic locking elements, said wire conductors (11) being clamped in between, characterized in that the two clamp members (16, 17) are of identical design and that their clamping surfaces facing each other are provided with a cavity (26) to hold the wire conductors (11), the first clamp element (16) being placed onto the one surface of the circuit card (13), and the second clamp member (17) onto the opposite surface of the circuit card (13) in such a manner that they are aligned and facing each other with respect to their clamping surfaces, and can be interlocked, with the wire conductors (11) being clamped in between.

2. Strain relief device as claimed in claim 1, characterized in that the clamp elements (16, 17), with their inner surface corresponding to the clamping surfaces comprise a locking pin (24) and a locking hook (25), as well as at their external face a cavity (19) with a hole (21) as well as a locking cavity (20), with the locking pin (24) and the locking hook (25) of the one clamp element (16) co-acting with the cavity (19) with hole (21), or the locking cavity (20) respectively of the other clamp element (17) and vice versa.

3. Strain relief device as claimed in claim 2, characterized in that the locking pin (24) and the cavity (19) with hole (21) are arranged in diagonally opposite corners and at opposite surfaces of the clamp elements (16, 17), and that the locking hook (25) and locking cavities (20) are provided in the other corners which face each other diagonally, and also at opposite surfaces.

4. Strain relief device as claimed in claim 1, characterized in that the circuit cards (13) show in each corner one respective pin hole (29) for the locking pins (24), with the locking pin (24) of the first clamp element (16) being inserted from the one side, and the locking pin (24) of the second clamp element (17) from the other side for assembling the clamp element (16, 17).

5. Strain relief device as claimed in claims 2 to 4, characterized in that the locking pins (24) are designed as expanding pins.

6. Strain relief device as claimed in claims 2 and 3, characterized in that the locking hooks (25) are designed as elastic elements with a hook part (28).

7. Strain relief device as claimed in claim 4, characterized in that part of the clamp elements (16, 17) and their cavities (26) protrucle over the edge of the circuit card (13), in such a manner that the wire conductors (11) are clamped on both sides by the clamp elements (16, 17) directly.

## Revendications

1. Dispositif de décharge de traction pour des cartes à circuits imprimés, des plaquettes de raccordement, des unités enfichables et des voies conductrices analogues raccordées, (11) par exemple soudées, constitué par deux éléments de serrage (16, 17) pouvant être verrouillés entre eux au moyen d'organes de verrouillage élastiques et entre lesquels les voies conductrices (11) sont bloquées par serrage, caractérisé en ce que les deux éléments de serrage (16, 17) présentent des formes identiques et possèdent, sur leurs surfaces de serrage, qui se font face, un évidement (26) servant à recevoir les voies conductrices (11), le premier élément de serrage (16) étant appliqué sur une surface de la carte à circuits imprimés (13) et le second élément de serrage (17) étant appliqué sur la surface opposée de la carte à circuits imprimés (13) de telle sorte qu'ils sont alignés l'un par rapport à l'autre et se font face, par leurs surfaces de serrage, et peuvent être verrouillés entre eux en enserrant les voies conductrices (11) bloquées par serrage entre eux.

2. Dispositif de décharge de traction selon la revendication 1, caractérisé en ce que les éléments de serrage (16,17) comportent, sur leurs surfaces intérieures, qui correspondent aux surfaces de serrage, une broche de verrouillage (24) et un crochet de verrouillage (25) ainsi que, sur leurs surfaces extérieures, un évidement (19) muni d'un trou (21) et un évidement de verrouillage (20), la broche de verrouillage (24) et le crochet de verrouillage (25) d'un élément de serrage (16) coopérant avec l'évidement (19) muni du trou (21) ou avec l'évidement de verrouillage (20) de l'autre élément de serrage (17), et inversement.

3. Dispositif de décharge de traction selon la revendication 2, caractérisé en ce que la broche de verrouillage (24) et l'évidement (19) muni d'un trou (21) sont ménagés dans des angles opposés en diagonale et sur des surfaces opposées des organes de serrage (16, 17), et que les crochets de verrouillage (25) et les évidements de verrouillage (20) sont ménagés dans d'autres angles également opposés en diagonale et également sur des surfaces opposées.

4. Dispositif de décharge de traction selon la revendication 1, caractérisé en ce que la carte à circuits imprimés (13) comporte, dans ses angles, des trous respectifs (29) de réception des broches de verrouillage (24), auquel cas, pour réunir les éléments de serrage (16,17) on introduit la broche de verrouillage (24) du premier élément de serrage (16) sur un côté et la broche de verrouillage (24) du second élément de serrage (17) sur l'autre côté.

5. Dispositif de décharge de traction selon les revendications 2 à 4, caractérisé en ce que les broches de verrouillage (24) sont réalisées sous forme de broches écartables.

6. Dispositif de décharge de traction selon les revendications 2 et 3, caractérisé en ce que les crochets de verrouillage (25) sont réalisés sous la forme d'éléments élastiques comportant une partie formant crochet (28).

7. Dispositif de décharge de traction selon la revendication 4, caractérisé en ce qu'une partie des éléments de serrage (16,17) et de leurs évidements (26) fait saillie au-delà du bord de la carte à circuits imprimés (13) de telle sorte que les voies conductrices (11) sont fixées par serrage des deux côtés, directement par les éléments de serrage (16, 17).
